# DEMANDE DE BREVET EUROPEEN

(11) **EP 2 804 159 A1**
(43) Date de publication de la demande: **19.11.2014**
(21) Numéro de dépôt: 14168492.8
(22) Date de dépôt: 15.05.2014
(51) Int. Cl.: G08B 3/10, G10K 9/122, G10K 9/18

(54) **Dispositif électronique muni d'un moyen d'émission sonore**

(30) Priorité: 17.05.2013 FR 1354460
(71) Demandeur: Hager Security, 38920 Crolles (FR)
(72) Inventeur: Dromard, Jean-Claude, 38530 CHAPAREILLAN (FR); Dumas, Didier, 38650 SAINT MICHEL LES PORTES (FR)
(74) Mandataire: Casalonga

(57) **Abrégé**

Dispositif électronique muni d'un moyen d'émission sonore (8), comprenant un boîtier (2) présentant une paroi frontale (7) et, dans ce boîtier, une carte électronique (6) disposée à distance de ladite paroi frontale, et comprenant un support intermédiaire (9) interposé entre la carte électronique et ladite paroi frontale et muni d'une plaque vibrante (11) apte à produire un son ; la paroi frontale (7), le support intermédiaire (9) et la plaque vibrante (11) délimitant une chambre de résonnance (26), ladite paroi frontale (7) présentant une ouverture (22) de propagation du son.

## Description

La présente invention concerne le domaine des dispositifs électroniques munis de moyens d'émission sonore, en particulier les dispositifs électroniques d'alarme tels que ceux munis de détecteurs de danger en vue de la protection des personnes et des biens, que l'on installe dans les espaces domestiques, commerciaux ou industriels afin d'avertir les occupants de l'existence d'un danger.

Un moyen d'émission sonore couramment utilisé actuellement comprend un support dans lequel est aménagée une chambre calibrée de résonnance dont une paroi frontale présente une petite ouverture calibrée de propagation sonore et dont une paroi intérieure opposée à cette paroi frontale est formée par une zone d'une plaque vibrante.

Le support ainsi équipé, qui est fixé sur la plaque de circuit imprimé, est installé dans un boîtier électronique dans une position telle que sa paroi frontale est à proximité d'une paroi extérieure de ce boîtier, cette paroi extérieure présentant une pluralité d'ouvertures telles que des fentes parallèles ou des trous qui sont réparties sur une zone recouvrant approximativement la paroi frontale du support.

Il a pu être observé qu'un tel moyen d'émission sonore produit un son ou un bruit extérieur atténué lorsqu'il est installé dans le boîtier, si bien que la portée du son émis est relativement faible. Par ailleurs, choisir un moyen d'émission capable d'émettre un son plus élevé conduit d'une part à une augmentation de la consommation d'énergie électrique et d'autre part à une augmentation du volume du support, ce qui est incompatible avec la production de dispositifs électroniques autonomes sur piles et d'encombrements réduits.

Des dispositifs électroniques incluant des moyens d'émission sonore sont décrits dans les brevets WO 2008/011413GB 2 421 620, EP 2 093 730.

La présente invention a pour but de limiter les inconvénients ci-dessus.

Il est proposé un dispositif électronique muni d'un moyen d'émission sonore qui comprend un boîtier présentant une paroi frontale et, dans ce boîtier, une carte électronique disposée à distance de ladite paroi frontale.

Le dispositif électronique comprend un support intermédiaire interposé et maintenu par conjugaison de formes entre la carte électronique et ladite paroi frontale, en prenant appui sur ces dernières ; le support intermédiaire étant muni d'une plaque vibrante s'étendant en vis-à-vis de la paroi frontale et apte à produire un son ; le support intermédiaire délimitant, entre la paroi frontale et la plaque vibrante, une chambre de résonnance ; ladite paroi frontale présentant une ouverture de propagation du son débouchant dans ladite chambre de résonnance.

Le support intermédiaire peut comprendre une paroi annulaire délimitant ladite chambre de résonnance.

Le boîtier peut comprendre un moyen de positionnement du support intermédiaire.

Le moyen de positionnement peut comprendre une paroi annulaire en saillie sur ladite paroi frontale.

Le support intermédiaire peut comprendre un épaulement annulaire contre lequel la plaque vibrante est en appui.

Un moyen d'application peut être prévu pour agir élastiquement dans le sens qui applique le support intermédiaire contre ladite paroi frontale.

Le moyen d'application peut comprendre au moins une languette déformable élastiquement agissant sur la carte électronique.

Le moyen d'application peut comprendre au moins un ressort agissant entre le support intermédiaire et la carte électronique.

Le support intermédiaire peut être muni de broches de connexion électrique engagées dans des plots de connexion électrique de la carte électronique.

Des dispositifs électroniques munis de moyens d'émission sonore vont maintenant être décrits à titre d'exemples non limitatifs, illustrés par le dessin sur le quel :
- la figure 1 représente une coupe d'un dispositif électronique ; et
- la figure 2 représente une coupe partielle du dispositif électronique de la figure 1 selon une direction transversale.

Un dispositif électronique 1 représenté sur les figures 1 et 2 comprend un boîtier 2 qui comprend une embase 3 et un couvercle 4 qui peuvent être accouplés l'un au-dessus de l'autre par tous moyens d'accouplement, par exemple par encliquetage, et qui, en position accouplée, délimitent entre eux une chambre 5.

Dans la chambre 5 est installée une carte électronique 6, maintenue par exemple par conjugaison de formes, dans une position telle qu'elle est située à distance d'une paroi frontale 7 du couvercle 4 et parallèlement à cette dernière.

Entre la carte électronique 6 et la paroi frontale 7 est interposé un moyen d'émission sonore ou d'un bruit 8 qui comprend un support intermédiaire 9 qui porte une plaque de connexion 10 en forme de disque et une plaque vibrante 11 en forme de disque.

Le support intermédiaire 9 comprend une paroi périphérique cylindrique arrière 12 et une paroi périphérique cylindrique avant 13, concentriques, s'étendant de part et d'autre d'un épaulement intermédiaire annulaire intérieur 14 muni sur son bord intérieur d'un épaulement arrière 15.

L'extrémité arrière de la paroi périphérique arrière 12 du support intermédiaire 9 est en appui sur la carte électronique 6, éventuellement localement, ou à proximité de cette dernière, et l'extrémité avant de la paroi périphérique avant 13 est en appui sur la face intérieure de la paroi frontale 7 du couvercle 4.

L'embase 3 présente des languettes élastiques 16 qui permettent, par l'intermédiaire de la carte électronique 6, d'exercer des forces d'application et de maintien de l'appui de la paroi périphérique avant 13 du support intermédiaire 9 sur la paroi frontale 7 du couvercle 4.

La plaque de connexion 10 est installée dans la partie arrière du support 9, en appui sur un épaulement intérieur 17 aménagé dans la partie arrière de la paroi périphérique arrière 12, et peut être maintenue par simple coincement.

La plaque de connexion 10 porte des broches de connexion électrique 18 qui sont engagées dans des plots de connexion électrique 19 de la carte électronique 6, perpendiculairement à cette dernière.

La plaque vibrante 11 est fixée à plat sur la face arrière de l'épaulement arrière annulaire 15 du support intermédiaire 9, par exemple par un cordon extérieur de colle 20, et est reliée aux broches 18 par des fils électriques souples 18a. Ainsi, la partie de la plaque vibrante 11 présente une grande surface qui s'étend en vis-à-vis ou fait face à la paroi frontale 7 au travers de l'épaulement 15.

La paroi frontale 7 du couvercle 4 est munie d'une paroi annulaire intérieure en saillie 21 de positionnement du support intermédiaire 9, cette paroi 21 entourant avec un faible jeu la paroi périphérique avant 13 du support intermédiaire 9.

Ainsi, le support intermédiaire est maintenu entre la carte électronique 6 et la paroi frontale 7 par conjugaison de formes, en prenant appui sur ces dernières, sans moyens complémentaires de fixation.

La paroi frontale 7 du couvercle 4 présente une ouverture 22, se présentant par exemple sous la forme d'une fente, aménagée dans la partie médiane de sa zone couverte par le support intermédiaire 9. Intérieurement ou extérieurement et en face de cette ouverture 22, la paroi frontale 7 peut éventuellement être munie d'une branche de protection 23 aménageant deux fentes 24 et 25 communiquant avec l'ouverture 22

Il résulte de ce qui précède qu'entre d'une part le support intermédiaire 9 et la plaque vibrante 11 et d'autre part la paroi frontale 7 du couvercle 4, est aménagée une chambre de résonnance 26, délimitée, à sa périphérie par la paroi périphérique avant 13 et les épaulements 14 et 15 du support 9, à l'avant par la zone de la paroi frontale 7 délimitée par la paroi périphérique avant 13, et à l'arrière, pour l'essentiel, par la zone active de la plaque vibrante 11 délimitée par l'épaulement annulaire 15.

Ainsi, des vibrations de la plaque vibrante 11, sous l'effet d'un courant électrique issu de la carte électronique 6 via les broches 18 et les fils 18a, génèrent des ondes dans la chambre de résonnance 26, qui se propagent à l'extérieur du boîtier 2 au travers de l'ouverture 22 de la paroi frontale 7, en passant par les fentes 24 et 25.

En ayant convenablement calibrés la zone active de la plaque vibrante 11, le volume de la chambre de résonnance 26 et les dimensions de l'ouverture 22 et éventuellement des fentes 24 et 25 de la paroi frontale 7, ainsi qu'éventuellement les épaisseurs des parois délimitant cette chambre, en utilisant par exemple les principes de calcul de Hermann von Helmholtz dans ce domaine, et en ayant choisi une plaque vibrante 11 particulière et son alimentation électrique, il est possible de faire en sorte que le son qui se propage à l'extérieur du boîtier 2 s'établisse à une ou des fréquences souhaitées et présente une portée ou une puissance sonore souhaitée.

Notamment le support intermédiaire 9, la paroi frontale 7, l'association de ces derniers et le montage de la plaque vibrante 11 peuvent présenter de nombreuses variantes de réalisation, en particulier les suivantes.

La paroi périphérique avant 13 du support 9 pourrait être placée à l'extérieur de la paroi annulaire en saillie 21 du couvercle 7, la paroi annulaire en saillie 21 prenant appui sur l'épaulement annulaire 14.

La paroi en saillie 21 pourrait présenter un épaulement intérieur sur lequel la périphérie de la face avant du support 9 pourrait prendre appui.

La paroi périphérique avant 13 du support 9 pourrait être remplacée par une entretoise annulaire, équivalente à cette paroi périphérique avant 13, interposée entre la paroi frontale 7 du couvercle 4 et l'épaulement annulaire 14 du support intermédiaire 9. Dans ce cas, la paroi en saillie 21 du couvercle 7 pourrait s'étendre autour de cette entretoise et être prolongée pour s'étendre autour de la paroi périphérique arrière 12 du support intermédiaire 9.

La chambre de résonnance 26 pourrait être délimitée, entre la paroi frontale 7 et la plaque vibrante 11, par une paroi cylindrique du support intermédiaire 9, la plaque vibrante 11 étant alors fixée sur un épaulement annulaire du support intermédiaire 9 formé à l'arrière de cette paroi cylindrique.

La paroi en saillie 21 du couvercle 4 pourrait être discontinue et présenter des créneaux.

Dans la mesure où la plaque de connexion 10 serait suffisamment rigide, l'appui du support intermédiaire 9 sur la carte électronique 6 pourrait se faire par son intermédiaire.

L'ouverture 22 pourrait être formée par un trou central. Dans la mesure où l'ouverture 22 en forme de fente serait large, les fentes 24 et 25 constitueraient alors l'ouverture de propagation du son.

Les broches 18 pourraient être remplacées par des ressorts métalliques de connexion électrique prenant appui sur des plots de connexion électrique 19, par exemple plats, de la carte électronique 6. Ces ressorts, interposés entre la plaque 10 et la carte électronique 6, pourraient exercer les forces précitées d'application et de maintien du support intermédiaire 9 sur le couvercle 4, en remplacement des languettes élastiques 16.

La présente invention ne se limite pas aux exemples ci-dessus décrits. Bien d'autres variantes de réalisation sont possibles sans sortir du cadre de l'invention.

## Revendications

1. Dispositif électronique muni d'un moyen d'émission sonore (8), comprenant un boîtier (2) présentant une paroi frontale (7) et, dans ce boîtier, une carte électronique (6) disposée à distance de ladite paroi frontale, et comprenant un support intermédiaire (9) interposé et maintenu par conjugaison de formes entre la carte électronique et ladite paroi frontale, en prenant appui sur ces dernières ; le support intermédiaire (9) étant muni d'une plaque vibrante (11) s'étendant en vis-à-vis de la paroi frontale et apte à produire un son ; le support intermédiaire (9) délimitant, entre la paroi frontale (7) et la plaque vibrante (11), une chambre de résonnance (26) ; ladite paroi frontale (7) présentant une ouverture (22) de propagation du son débouchant dans ladite chambre de résonnance.

2. Dispositif selon la revendication 1, dans lequel le support intermédiaire (9) comprend une paroi annulaire (13) délimitant ladite chambre de résonnance.

3. Dispositif selon l'une des revendications 1 et 2, dans lequel le boîtier comprend un moyen de positionnement (21) du support intermédiaire.

4. Dispositif selon la revendication 3, dans lequel le moyen de positionnement comprend une paroi annulaire (21) en saillie sur ladite paroi frontale.

5. Dispositif selon l'une quelconque des revendications précédentes, dans lequel le support intermédiaire comprend un épaulement annulaire (15) contre lequel la plaque vibrante (11) est en appui.

6. Dispositif selon l'une quelconque des revendications précédentes, comprenant un moyen d'application (16) agissant élastiquement dans le sens qui applique le support intermédiaire (9) contre ladite paroi frontale (7).

7. Dispositif selon la revendication 6, dans lequel le moyen d'application comprend au moins une languette déformable élastiquement (16) agissant sur ladite carte électronique (6).

8. Dispositif selon la revendication 6, dans lequel le moyen d'application peut comprendre au moins un ressort agissant entre le support intermédiaire (9) et la carte électronique (6).

9. Dispositif selon l'une quelconque des revendications précédentes, dans lequel le support intermédiaire (9) est muni de broches de connexion électrique (18) engagées dans des plots de connexion électrique (19) de la carte électronique (6).
